# EUROPÄISCHE PATENTSCHRIFT

(11) **EP 2 792 460 B1**
(45) Veröffentlichungstag und Bekanntmachung des Hinweises auf die Patenterteilung: **15.02.2017**
(21) Anmeldenummer: 14165110.9
(22) Anmeldetag: 17.04.2014
(51) Int. Cl.: B27D 5/00

(54) **Vorrichtung und Verfahren zum Kantenbearbeiten eines Werkstücks**
Device and method for machining the edges of a workpiece
Dispositif et procédé destinés à la finition des chants d'une pièce à usiner

(30) Priorität: 19.04.2013 DE 102013207107
(43) Veröffentlichungstag der Anmeldung: 22.10.2014
(73) Patentinhaber: HOMAG GmbH, 72296 Schopfloch (DE)
(72) Erfinder: Kalmbach, Wilhelm, 72296 Schopfloch (DE)
(74) Vertreter: Hoffmann Eitle

(56) Entgegenhaltungen:
- EP-A1- 0 602 308
- EP-A1- 1 479 467
- EP-A1- 1 782 931
- EP-A1- 2 135 720
- EP-A2- 0 976 483
- EP-A2- 1 050 389
- EP-A2- 2 394 803
- DE-A1- 2 523 450
- DE-A1- 2 726 610
- DE-A1- 4 408 596
- DE-A1- 10 039 413
- DE-A1- 10 101 673
- DE-A1-102010 009 525
- DE-A1-102010 048 907
- DE-C1- 10 124 307
- DE-C1- 19 913 696
- DE-U1-202008 003 089
- DE-U1-202009 005 667

## Beschreibung

### Technisches Gebiet

Die vorliegende Erfindung bezieht sich auf eine Vorrichtung gemäß dem Oberbegriff des Anspruchs 1 und ein Verfahren zum Kantenbearbeiten eines Werkstücks, insbesondere zum Kantenbearbeiten einer Werkstückoberfläche unter Verwendung einer Vorrichtung nach zumindest Anspruch 1.

### Stand der Technik

Der Anmelderin ist eine Vorrichtung und ein Verfahren zum Kantenbearbeiten einer Werkstückschmalseite bekannt, bei dem die Längskanten durchgehend mit einem Fräsaggregat und die Ecken mit einem CNC-gesteuerten Formfräsaggregat, welches vier, zwei oder ein Werkzeug aufweist, bearbeitet werden. Ferner ist der Anmelderin eine Vorrichtung und ein Verfahren zum Kantenbearbeiten einer Werkstückschmalseite bekannt, bei dem die Längskanten- und Eckbearbeitungen mit einem CNC-gesteuerten Formfräsaggregat ausgeführt wird, wobei das Formfräsaggregat vier oder zwei Werkzeuge aufweist.

Allen Vorrichtungen und Verfahren aus dem Stand der Technik ist gemeinsam, dass die Kantenbearbeitungen mit Hilfe von Tastrollen durchgeführt werden, wobei jedes Aggregat bzw. jedes Werkzeug eine Tastrolle aufweist, welche das/die Fräswerkzeug(e) entlang der Werkstückkontur so führt, dass ein konstanter Überstand der Kante zur anliegenden Werkstückoberfläche erzielt wird. Diese aus dem Stand der Technik bekannten Vorrichtungen und Verfahren besitzen den Nachteil, dass sie für die Fertigung von zwei Werkstückkanten an der jeweiligen Werkstückschmalfläche mit verschiedenen Kantenüberständen zur jeweils anliegenden Werkstückoberfläche einen großen Platzbedarf erfordern und eine erhöhte Störanfälligkeit sowie hohe Systemkosten aufweisen. Aus der DE 4408 596 A1 ist eine Vorrichtung gemäß dem Oberbegriff des Anspruchs 1 zum Rundumbearbeiten von Kanten bekannt, wobei ein Fräsaggregat um eine Achse geschwenkt wird. Zur Einstellung der Beabstandung zwischen Schwenkachse und Werkstückschmalfläche können Sensoren und Steuerorgane vorgesehen sein.

### Darstellung der Erfindung

Es ist daher Aufgabe der vorliegenden Erfindung eine Vorrichtung sowie ein Verfahren zum Bearbeiten von mindestens zwei Werkstückkanten, die verschiedene Kantenüberstände zur jeweils anliegenden Werkstückoberfläche aufweisen, bereitzustellen, mit der/dem der Maschinenbauraum, die Störanfälligkeit und die Systemkosten reduziert werden können.

Die Lösung der Aufgabe erfolgt durch die Vorrichtung des Patentanspruchs 1 sowie das Verfahren des Patentanspruchs 7. Bevorzugte Ausgestaltungen ergeben sich aus den jeweiligen Unteransprüchen.

Der Erfindung liegt der Gedanke zu Grunde, dass der Maschinenbauraum, die Störanfälligkeit und die Systemkosten der Vorrichtungen und Verfahren der eingangs genannten Art vor allem durch die Anzahl von Systembaugruppen bzw. Bauteilen und insbesondere durch die Anzahl von Bearbeitungswerkzeugen bestimmt werden. So weisen die bekannten Vorrichtungen und Verfahren einen großen Maschinenbauraum und eine hohe Systemkomplexität mit einer entsprechend erhöhten Störanfälligkeit und hohen Systemkosten vor allem deswegen auf, da sie mindestens zwei Bearbeitungsaggregate mit jeweils mindestens einem Werkzeug oder ein CNC-gesteuertes Bearbeitungsaggregat mit mindestens einem Werkzeug umfassen. Dass im Stand der Technik für die Kantenbearbeitung eines Werkstücks mit unterschiedlichen Kantenüberständen zur jeweils anliegenden Werkstückoberfläche mindestens zwei Bearbeitungswerkzeuge erforderlich sind, liegt vor allem darin begründet, dass im Stand der Technik für die Fertigung einer Werkstückkante mit einem kantenspezifischen Kantenüberstand zur anliegenden Werkstückoberfläche ein Werkzeug/Aggregat mit einer kantenspezifisch ausgestalteten Tastrolle erforderlich ist. Da für die Kantenrundumbearbeitung einer mit einem Kantenband versehenden Werkstückschmalfläche im Allgemeinen mindestens zwei unterschiedliche Kantenüberstände erforderlich sind, weisen die Vorrichtungen und Verfahren im Stand der Technik mindestens zwei Werkzeuge mit den entsprechend ausgestalteten Tastrollen auf.

Aus diesem Grund wurde im Rahmen der Erfindung nach einer Möglichkeit gesucht, mit nur einem Nachbearbeitungsaggregat, welches ein Bearbeitungswerkzeug aufweist, mindestens zwei Werkstückkanten, die unterschiedliche Kantenüberstände zur jeweils anliegenden Werkstückoberfläche aufweisen, bearbeiten zu können.

Neben dem Nachbearbeitungsaggregat mit einem Bearbeitungswerkzeug bedarf es dafür erfindungsgemäß eine Referenzeinrichtung zum Festlegen einer Referenzposition für die Zustellpositionierung des Bearbeitungswerkzeugs des Nachbearbeitungsaggregats zu einem sich in Bearbeitung befindenden Werkstückstückabschnitt. Ferner müssen das Nachbearbeitungsaggregat und die Referenzeinrichtung so ausgestaltet sein, dass mit ihnen zwei Werkstückkanten mit einem unterschiedlichen Kantenüberstand zu der jeweils anliegenden Werkstückoberfläche bearbeitet werden können. Selbstverständlich ist die vorliegende Erfindung dabei auch geeignet, Kanten mit gleichem Kantenüberstand bearbeiten zu können, wobei unter den Begriff Kantenüberstand im Rahmen dieser Erfindung auch bündige Kanten fallen. Solch eine erfindungsgemäße Vorrichtung führt zu einem kleineren Maschinenbauraum und einer geringeren Maschinenkomplexität mit einer entsprechend geringeren Störanfälligkeit sowie geringeren Systemkosten und geringeren Energiekosten.

Erfindungsgemäß umfasst die Referenzeinrichtung eine Messeinrichtung zum Messen einer Werkstückabmessung und eine Steuereinrichtung zum Steuern einer Zustellung des ersten Bearbeitungswerkzeugs zu einem sich in Bearbeitung befindenden Werkstückabschnitt unter Berücksichtigung der Messung der Messeinrichtung. Solch eine Ausgestaltung bietet den Vorteil, dass eine Änderung der Werkzeugzustellung, z.B. von einer Kante zur nächsten, zu dem sich in Bearbeitung befindenden Werkstückabschnitt schnell und dynamisch erfolgen kann, was zu geringen Fertigungszeiten und damit geringeren Stückkosten führt.

Gemäß einer bevorzugten Ausführungsform umfasst die Referenzeinrichtung dabei ein Tastmittel, wobei dieses in der vorliegenden Erfindung insbesondere eine Tastrolle ist. Dabei ist mit der Tastrolle eine vorbestimmte Zustellpositionierung des ersten Bearbeitungswerkzeugs zu dem sich in Bearbeitung befindenden Werkstückabschnitt erzielbar. Gegenüber anderen Referenzmitteln bietet das Tastmittel dabei den Vorteil, dass es eine verhältnismäßig kostengünstige, jedoch genaue, Bearbeitungswerkzeugzustellung zu dem sich in Bearbeitung befindenden Werkstückabschnitt ermöglicht.

Gemäß einer besonders bevorzugten Ausführungsform ist das Tastmittel dabei so verstellbar, dass die Zustellposition des Bearbeitungswerkzeugs des Nachbearbeitungsaggregats zu dem sich in Bearbeitung befindenden Werkstückabschnitt verstellbar ist. Diese Ausgestaltung ermöglicht es, dass über die Verstellbarkeit des Tastmittels die Zustellpositionierung des Bearbeitungswerkzeugs zu dem sich in Bearbeitung befindenden Werkstückabschnitt von einer Kante zur nächsten Kante verändert werden kann. Auf diese Weise lassen sich somit Kanten mit einem unterschiedlichen Kantenüberstand zur jeweils anliegenden Werkstückoberfläche fertigen. Dabei erfolgt die Tastmittelverstellung bevorzugt über eine Spindelverstellung und/oder eine C-Achs-Verstellung und/oder eine Exzenter- Verstellung und/oder Tastmitteldurchmesser-Verstellung und/oder einer pneumatische Zylinderverstellung und/oder eine elektrische Linearaktuatorverstellung. Solch eine bevorzugte Ausgestaltung führt dabei zu dem Vorteil, dass sich mit nur einem Referenzmittel zwei Kanten mit einem unterschiedlichen Kantenüberstand zu der jeweils anliegenden Werkstückoberfläche bearbeiten lassen. Diese Ausgestaltung führt damit zu einer besonders geringen Maschinenkomplexität und ist somit besonders kostengünstig und wartungsarm.

Gemäß einer weiteren bevorzugten Ausführungsform weist die Vorrichtung ferner ein weiteres Bearbeitungsaggregat mit einem zweiten Bearbeitungswerkzeug zur Bearbeitung einer Werkstückkante des Werkstücks auf. Dabei umfasst diese Ausführungsform eine Andrückeinrichtung zum Andrücken des Werkstücks an ein Referenzmittel. Durch das Andrücken des Werkstücks an das Referenzmittel ist eine Bearbeitung der Kante, welche an dem Referenzmittel anliegt, mit einer konstanten vertikalen Werkzeugposition möglich. Dies liegt darin begründet, dass das Andrücken in gewissem Maß Unebenheiten an der dem Referenzmittel anliegenden Werkstückkante beseitigt und somit zu einer Werkstückkante führt, die entlang des Referenzmittels einen konstanten Normalabstand zum Referenzmittel aufweist. Ferner ist durch das weitere Bearbeitungsaggregat, welches auch ohne Tastmittel ausgestaltet sein kann, eine schnellere Kantenrundumbearbeitung der Werkstückoberfläche möglich, da mit dem weiteren Bearbeitungsaggregat parallel zum Nachbearbeitungsaggregat eine weitere Werkstückkante bearbeitet werden kann. Im Falle einer Durchlaufbearbeitung kann durch diese bevorzugte Ausgestaltung auch der Verfahrbereich des Nachbearbeitungsaggregats verkleinert werden, was zu einem kleineren und kostengünstigeren Maschinenaufbau führt. Zusätzlich wird die Taktleistung der Maschine erhöht, da der Vorschub erhöht und die Werkstücklücke verkleinert wird.

Für die in den Verfahrensansprüchen aufgezeigten bevorzugten Ausführungsformen des Verfahrens gelten die gleichen Vorteile, wie für die jeweiligen bevorzugten Ausführungsformen der Vorrichtungen, auf die sie sich beziehen.

### Kurze Beschreibung der Zeichnungen

Fig. 1 zeigt eine Seitenansicht einer Vorrichtung einer bevorzugten Ausführungsform der vorliegenden Erfindung.
Fig. 2 zeigt eine Vorderansicht einer Vorrichtung einer bevorzugten Ausführungsform der vorliegenden Erfindung.
Fig. 3 zeigt eine Seitensicht auf eine zu bearbeitende, mit einem Kantenband beschichtete, Schmalfläche eines Werkstücks und schematisch den Bearbeitungsablauf.
Fig. 4a zeigt das Nachbearbeitungsaggregat einer bevorzugten Ausführungsform in einer ersten Tastmittelkantenbearbeitungsstellung und Fig. 4b zeigt das Nachbearbeitungsaggregat einer bevorzugten Ausführungsform in einer Messeinrichtungskantenbearbeitungsstellung.

### Detaillierte Beschreibung der bevorzugten Ausführungsformen

Bevorzugte Ausführungsformen der vorliegenden Erfindung werden nachfolgend unter Bezugnahme auf die begleitenden Zeichnungen beschrieben. Weitere Varianten und Modifikationen können jeweils miteinander kombiniert werden, um weitere Ausführungsformen auszubilden.
Die Bearbeitungsvorrichtungen der bevorzugten Ausführungsformen dienen dem Bearbeiten von Kanten einer mit einem Kantenband vorsehenden Schmalseite eines plattenförmigen Werkstücks, wobei das Kantenband an die Schmalfläche mit einem Überstand angeleimt oder auf sonstige Weise vorgesehen ist. In den vorliegenden Ausführungsformen weist das Kantenband dabei eine Haftmittel- oder Funktionsschicht auf, die durch Energieeintrag (beispielsweise Erwärmung oder Laserstrahlung) haftende Eigenschaften entfaltet, und über welche das Kantenband an die Werkstückschmalseite des Werkstücks gefügt wird. Die verwendeten Werkstücke bestehen zumindest abschnittsweise aus Holz, Holzwerkstoffen, Kunststoff oder dergleichen, wie sie beispielsweise im Bereich der Möbel- und Bauelementindustrie zum Einsatz kommen. Dabei kann es sich um unterschiedlichste Materialien, wie beispielsweise Massivholz- oder Spanplatten, Leichtbauplatten, Sandwichplatten, oder dergleichen handeln. Die vorliegende Erfindung ist jedoch nicht auf derartige Werkstücke, Beschichtungsarten und Bearbeitungsvorrichtungen beschränkt.
Im Folgenden werden drei bevorzugte Ausführungsformen einer Kantenbearbeitungsvorrichtung beschrieben.

### Ausführungsform 1

Fig. 1 zeigt eine Seitenansicht einer Ausführungsform einer Kantenbearbeitungsvorrichtung 1 gemäß der vorliegenden Erfindung. Die Kantenbearbeitungsvorrichtung 1 umfasst eine Fördereinrichtung 3, ein Nachbearbeitungsaggregat 4, eine Referenzeinrichtung 5 und eine Andrückeinrichtung.

Das Nachbearbeitungsaggregat 4 umfasst ein Fräswerkzeug 7, welches durch einen nicht im Detail gezeigten Antrieb angetrieben wird. Das Fräswerkzeug 7 ist dabei über einen Werkzeugschlitten 6 in eine Richtung FV, d.h. senkrecht zu einer Werkstückvorschubrichtung VR, verschiebbar an einer Trageinrichtung 8 gelagert. Die Trageinrichtung 8 ist fest auf einem Axialschlitten 9 montiert, der über eine Führungseinrichtung in Vorschubrichtung VR relativ zur Fördereinrichtung 3 verfahrbar ist.

Das Nachbearbeitungsaggregat 4 ist in dieser bevorzugten Ausführungsform als Formfräsaggregat mit einer Tastrolle 10 ausgebildet. Die Tastrolle 10 ist an dem Schlitten 6 so vorgesehen, dass diese beim Überfahren einer Werkstückoberfläche eine Zustellposition des Fräswerkzeugs 7 zu dem sich in Bearbeitung befindenden Werkstückabschnitt festlegt. In dieser ersten Ausführungsform ist die Tastrolle 10 des Nachbearbeitungsaggregat 4 dabei so ausgestaltet, dass bei deren Einsatz das Fräswerkzeug 7 die sich in Bearbeitung befindende Werkstückkante bündig mit der Werkstückoberfläche fräst, wie es in Fig. 4a gezeigt ist.

Die Referenzeinrichtung weist eine Messeinrichtung 5 zum Messen der Werkstückdicke eines Werkstücks 2 auf, die dem Nachbearbeitungsaggregat 4 in Vorschubrichtung VR vorgelagert angeordnet ist. Hier sind jegliche Messverfahren und Systeme denkbar, wie zum Beispiel eine optische, taktile, kapazitive oder sonstige Dickenmessung. Das vorliegende Sensortastmesssystem umfasst eine Tastrolle 11, die so ausgestaltet ist, dass sie der Oberflächenkontur des Werkstücks 2 folgt, wenn dieses in Vorschubrichtung VR relativ zur Tastrolle bewegt wird. Bei einer Oberflächenkonturänderung bewegt sich die Tastrolle 11 entsprechend vertikal in die Richtung FV. Da das Werkstück 2 mit der Andrückeinrichtung 6 an die Fördereinrichtung 3 angedrückt wird, entspricht die vertikale Bewegung der Tastrolle 11 der Werkstückdickenänderung.

Die Bearbeitungsvorrichtung 1 weist ferner eine nicht gezeigte Steuereinrichtung auf, an welche die Messdaten der Messeinrichtung 5 übermittelt werden. Die Steuereinrichtung ist dabei so eingerichtet, dass sie anhand der Messdaten die Position des Fräswerkzeug 7 des Nachbearbeitungsaggregats 4 während der Kantenbearbeitung in der vertikalen Richtung FV so steuern kann, dass eine gewünschte Fräswerkzeugzustellung zu dem zu bearbeitenden Werkstückabschnitt erzielbar ist.

Die Fördereinrichtung 3 ist in der vorliegenden Ausführungsform als eine Förderkette ausgestaltet, obgleich auch vielfältige andere Ausgestaltungen möglich sind. Die Andrückeinrichtung weist beispielsweise Riemen und/oder Rollen auf.

Im Folgenden wird der Bearbeitungsablauf der Kanten einer Schmalseite eines Werkstücks 2 für die erste Ausführungsform der vorliegenden Erfindung beschrieben.

Das Werkstück 2 wird über die Förderkette 3 in eine Förderrichtung VR bewegt und während des gesamten Bearbeitungsprozesses über die Andrückeinrichtung 6 an die Förderkette 3 angedrückt. Dabei passiert das Werkstück in einem ersten Schritt die Tastrolle 11 der Messeinrichtung 5. Über die Messeinrichtung 5 wird wie zuvor beschrieben die Werkstückdicke des Werkstücks 2 abschnittsweise oder entlang der gesamten Werkstückkante gemessen und die Messdaten werden an die nicht gezeigte Steuereinrichtung übermittelt.

In einem anschließenden ersten Kantenbearbeitungsschritt fährt der Axialschlitten 9 samt Trageinrichtung 8 und Werkzeugschlitten 6 so mit dem Werkstück 2 mit, dass keine Relativbewegung in Vorschubrichtung VR zwischen Werkstück 2 und Axialschlitten 9 entsteht. Nun wird eine erste Werkstückkante K1, siehe Fig. 3, unter Einsatz der Tastrolle 10 bündig mit dem Werkstück 2 gefräst, indem das Fräswerkzeug 7 in vertikaler Richtung FV über den Werkzeugschlitten 6 relativ zur Trageinrichtung 8 und dem Werkstück 2 verfahren wird. Anschließend wird der Axialschlitten 9 gegen die Vorschubrichtung des Werkstücks VR verfahren und bearbeitet eine zweite Werkstückkante K2, siehe Fig. 3, in so einer Form, dass ein Überstand d, siehe Fig. 4b, hier beispielsweise 0,1 mm, zwischen der Kantenoberkante zur anliegenden Werkstückoberfläche entlang der gesamten Werkstücklängskante K2 entsteht, wie es in Fig. 4b schematisch gezeigt ist. In dieser ersten bevorzugten Ausführungsform wird die Bearbeitung der Kante K2 mit konstantem Kantenüberstand d dabei so aufgeführt, dass die vertikale Zustellposition des Fräswerkzeugs 7 zu der Werkstückoberfläche des Werkstücks 2 mit der Steuereinrichtung unter Berücksichtigung der Werkstückdickenmessung der Messeinrichtung 5 erfolgt. In einem dritten Schritt fährt das Nachbearbeitungsaggregat 4 erneut in die Vorschubrichtung VR des Werkstückes 2 mit, sodass in diese Richtung keine Relativbewegung zwischen dem Axialschlitten 9 und dem Werkstück 2 entsteht. Nun wird eine dritte Werkstückkante K3, siehe Fig. 3, unter Einsatz der Tastrolle 10 bündig mit der Oberfläche des Werkstücks 2 gefräst, indem das Fräswerkzeug 7 in vertikaler Richtung FV relativ zur Trageinrichtung 8 und zum Werkstück 2 verfahren wird. In einem vierten Schritt wird das Nachbearbeitungsaggregat 4 in Vorschubrichtung VR schneller als das Werkstück 2 verfahren, sodass eine Relativbewegung zwischen dem Axialschlitten 9 und dem Werkstück 2 entsteht. Dabei wird eine vierte Kante K4, siehe Fig. 3, des Werkstücks 2 mit dem Fräswerkzeug 7 bearbeitet. Analog zur Kante K2 des Werkstücks 2 wird diese vierte Kante K4 ebenfalls mit einem konstanten Überstand d, hier 0,1 mm, der Kantenoberkante zur Werkstückoberfläche bearbeitet. Da das Werkstück 2 über die Andrückeinrichtung 6 auf der Förderkette 3 fixiert und an diese angedrückt wird, ist auf dieser Unterseite des Werkstücks 2 eine Kantenbearbeitung mit konstanter vertikaler Position des Nachbearbeitungsaggregats 4 entlang der gesamten Längskante möglich, sodass die Werkstückdicke nur bei der Bearbeitung der Kante K2 berücksichtigt werden muss. Wie den zuvor beschriebenen Ausführungen zu entnehmen ist, ist in der ersten bevorzugten Ausführungsform eine Rundumbearbeitung des Werkstücks gegen den Uhrzeiger bevorzugt. Es wird jedoch darauf hingewiesen, dass hier auch eine Rundumbearbeitung des Werkstücks 2 im Uhrzeigersinn denkbar ist.

### Ausführungsform 2

Die zweite bevorzugte Ausführungsform basiert auf der ersten bevorzugten Ausführungsform. Im Unterschied dazu, weist sie ein weiteres Bearbeitungsaggregat 15 mit einem zweiten Fräswerkzeug 16 auf.

Im Unterschied zu der ersten Ausführungsform wird in dieser bevorzugten Ausführungsform die vierte Werkstückkante K4 mit dem weiteren Bearbeitungsaggregat 15 und nicht mit dem Nachbearbeitungsaggregat 4 bearbeitet. Das weitere Bearbeitungsaggregat 15 ist dabei über eine weitere Trageinrichtung 17 fest mit der Führungseinrichtung verbunden, sodass diese in Vorschubrichtung VR nicht bewegbar ist. Wie bereits zuvor beschrieben, ist die Bearbeitung der vierten Werkstückkante K4 mit einer konstanten vertikalen Position des Fräswerkzeugs möglich und so wird das Fräswerkzeug 16 des weiteren Bearbeitungsaggregats 15 während der Kantenbearbeitung in die Vertikalrichtung FV nicht verstellt. Stattdessen erfolgt die Bearbeitung der Kante K4, indem das Werkstück 2 über die Förderkette 3 relativ zum Fräswerkzeug 16 des weiteren Bearbeitungsaggregats 15 bewegt wird. Da in dieser Ausführungsform der Axialschlitten 9 mit Nachbearbeitungsaggregat 4 während der Bearbeitung der Kante K4 nicht mit dem Werkstück 2 mitfahren muss und damit der Verfahrbereich des Axialschlittens 9 kleiner ausgestaltbar ist, weist diese dritte Ausführungsform einen geringeren Maschinenbauraum und mehr Leistung als die erste und zweite Ausführungsform auf.

In einer alternativen Variante dieser Ausführungsform weist das weitere Bearbeitungsaggregat 15 ein Tastmittel, insbesondere Tastrolle, auf, das eine vorbestimmte Zustellpositionierung des zweiten Fräswerkszeugs 16 zu dem sich in Bearbeitung befindenden Werkstückabschnitt ermöglicht.

In dieser Variante erfolgt die Werkstückkantenbearbeitung im Uhrzeigersinn. Dabei wird mit dem Nachbearbeitungsaggregat 4 zuerst die Kante K1, anschließend die Kante K4 und danach die Kante K3 bearbeitet. Die Kante K2 wird in einem darauf folgenden Bearbeitungsschritt mit dem zweiten Bearbeitungswerkzeug 16 des weiteren Bearbeitungsaggregat 15 unter Zuhilfenahme des Tastmittels des weiteren Bearbeitungsaggregats bearbeitet.

## Patentansprüche

1. Vorrichtung zur Kantenbearbeitung eines Werkstücks (2), insbesondere zur Kantenbearbeitung einer Werkstückoberfläche und besonders bevorzugt einer mit einem Kantenband versehenden Werkstückschmalseite eines Werkstücks, wobei das Werkstück (2) bevorzugt zumindest abschnittsweise aus Holz, Holzwerkstoffen, Kunststoff oder dergleichen besteht, mit:
einem Nachbearbeitungsaggregat (4) mit einem ersten Bearbeitungswerkzeug (7), insbesondere Fräswerkzeug, zum Bearbeiten einer Werkstückkante,
einer Referenzeinrichtung zum Festlegen einer Referenzposition für die Zustellpositionierung des ersten Bearbeitungswerkzeugs (7) zu einem sich in Bearbeitung befindenden Werkstückabschnitt,
wobei das Nachbearbeitungsaggregat (4) und die Referenzeinrichtung eingerichtet sind, mindestens zwei Kanten des Werkstücks (2) mit einem unterschiedlichen Kantenüberstand zur jeweils anliegenden Werkstückoberfläche bearbeiten zu können;
**dadurch gekennzeichnet, dass**
die Referenzeinrichtung eine Messeinrichtung (5) zum Messen einer Werkdicke, und eine Steuereinrichtung zum Steuern einer Zustellung des ersten Bearbeitungswerkzeugs (7) zu einem sich in Bearbeitung befindenden Werkstückabschnitt unter Berücksichtigung der Messung der Messeinrichtung (5) aufweist.

2. Vorrichtung nach Anspruch 1, **dadurch gekennzeichnet, dass** die Referenzeinrichtung ein Tastmittel (10), insbesondere eine Tastrolle, aufweist, mittels der eine vorbestimmte Zustellposition des ersten Bearbeitungswerkzeugs (7) zu dem sich in Bearbeitung befindenden Werkstückabschnitt erzielbar ist.

3. Vorrichtung nach Anspruch 2, **dadurch gekennzeichnet, dass** das Tastmittel (10) so verstellbar ist, dass die Zustellposition des ersten Bearbeitungswerkzeugs (7) zu dem sich in Bearbeitung befindenden Werkstückabschnitt veränderbar ist, wobei die Tastmittelverstellung bevorzugt über eine Spindelverstellung und/oder eine C-Achs-Verstellung und/oder eine Exzenter-Verstellung und/oder eine Tastmitteldurchmesser-Verstellung und/oder eine pneumatische Zylinderverstellung und/oder eine elektrische Linearaktuatorverstellung erfolgt.

4. Vorrichtung nach einem der vorhergehenden Ansprüche, **dadurch gekennzeichnet, dass** die Vorrichtung ferner ein weiteres Bearbeitungsaggregat (15) mit einem zweiten Bearbeitungswerkzeug (16), insbesondere Fräswerkzeug, und bevorzugt einem Tastmittel zur Bearbeitung einer Werkstückkante des Werkstücks (2) und eine Andrückeinrichtung (6) zum Andrücken des Werkstücks (2) an ein Referenzmittel (3) aufweist.

5. Vorrichtung nach einem der vorhergehenden Ansprüche, **dadurch gekennzeichnet, dass** das Nachbearbeitungsaggregat (4) CNC-gesteuert ist.

6. Vorrichtung nach einem der vorhergehenden Ansprüche, **dadurch gekennzeichnet, dass** die Vorrichtung eine Fördereinrichtung (3), insbesondere Durchlauffördereinrichtung, zum Herbeiführen einer Relativbewegung zwischen Nachbearbeitungsaggregat (4) und Werkstück (2) aufweist.

7. Verfahren zur Kantenbearbeitung eines Werkstücks (2), insbesondere zur Kantenbearbeitung einer Werkstückoberfläche und besonders bevorzugt einer mit einem Kantenband versehenden Werkstückschmalseite eines Werkstücks (2), wobei das Werkstück (2) bevorzugt zumindest abschnittsweise aus Holz, Holzwerkstoffen, Kunststoff oder dergleichen besteht, unter Verwendung einer Vorrichtung nach einem der Ansprüche 1 bis 6, mit den Schritten:
Bereitstellen eines zu bearbeitenden Werkstücks (2);
Bearbeiten einer ersten, zweiten und dritten Werkstückkante mit dem Nachbearbeitungsaggregat (4);
Bearbeiten einer vierten Werkstückkante.

8. Verfahren nach Anspruch 7, wobei das Verfahren ferner umfasst:
Vermessen einer Werkstückdicke mit der Messeinrichtung (5) ;
Steuern der Zustellung des ersten Bearbeitungswerkzeugs (7) zu einem sich in Bearbeitung befindenden Werkstückabschnitt mit der Steuereinrichtung unter Berücksichtigung der Messung der Messeinrichtung (5).

9. Verfahren nach Anspruch 8 unter Verwendung einer Vorrichtung nach einem der Ansprüche 2-6, **dadurch gekennzeichnet, dass** das Tastmittel (10) der Referenzeinrichtung für die Bearbeitung der ersten und dritten Werkstückkante und die Messeinrichtung (5) der Referenzeinrichtung für die Bearbeitung der zweiten Werkstückkante verwendet wird.

10. Verfahren nach einem der Ansprüche 7-9, **dadurch gekennzeichnet, dass** die vierte Werkstückkante mit dem Nachbearbeitungsaggregat (4) bearbeitet wird.

11. Verfahren nach einem der Ansprüche 7-9 unter Verwendung einer Vorrichtung nach einem der Ansprüche 4-6, **dadurch gekennzeichnet, dass** das Werkstück an ein Referenzmittel durch die Andrückeinrichtung (6) angedrückt wird und die vierte Werkstückkante, welche die Werkstückunterseite darstellt, mit dem weiteren Bearbeitungsaggregat (15) bearbeitet wird.

12. Verfahren nach einem der Ansprüche 7-9 unter Verwendung einer Vorrichtung nach einem der Ansprüche 4-6, **dadurch gekennzeichnet, dass** die vierte Werkstückkante, welche die Werkstückoberseite darstellt, mit dem weiteren Bearbeitungsaggregat (15), das ein Tastmittel aufweist, bearbeitet wird.

13. Verfahren nach einem der Ansprüche 7-10 unter Verwendung einer Vorrichtung nach einem der Ansprüche 2-6, **dadurch gekennzeichnet, dass** das Tastmittel (10) der Referenzeinrichtung für die Bearbeitung aller vier Werkstückkanten verwendet wird, und dieses zwischen einer Bearbeitung der ersten und zweiten Werkstückkante verstellt wird, sodass die beiden Werkstückkanten mit einer unterschiedlichen Werkzeugzustellung zu dem sich jeweils in Bearbeitung befindenden Werkstückabschnitt bearbeitet werden.

14. Verfahren nach einem der Ansprüche 7 bis 13, **dadurch gekennzeichnet, dass** das Werkstück (2) im Durchlaufverfahren bearbeitet wird, und das Nachbearbeitungsaggregat (4) während der Bearbeitungen der ersten und dritten Werkstückkante mit dem Werkstück (2) mitfährt.

## Claims

1. Apparatus for machining the edges of a workpiece (2), in particular for machining the edges of a workpiece surface and particularly preferably a narrow side of a workpiece provided with an edge strip, wherein the workpiece (2) is preferably in at least one section made from wood, derived timber products, plastic or the like, having:
a finishing unit (4) with a first machining tool (7), in particular a milling tool, for machining a workpiece edge,
a reference device for fixing a reference position for positioning the first machining tool (7) for delivery to a workpiece section which is being machined,
wherein the finishing unit (4) and the reference device are designed to be able to machine at least two edges of the workpiece (2) with a different edge overlap of the respectively adjacent workpiece surface;
**characterised in that**
the reference device has a measuring device (5) for measuring a work thickness, and a control device for controlling delivery of the first machining tool (7) to a workpiece section which is being machined, taking the measurement of the measuring device (5) into consideration.

2. Apparatus according to claim 1, **characterised in that** the reference device has a sensing means (10), in particular a sensing roller, by means of which a predetermined position of the first machining tool (7) for delivery to the workpiece section which is being machined is obtainable.

3. Apparatus according to claim 2, **characterised in that** the sensing means (10) is adjustable in such a way that the position of the first machining tool (7) for delivery to the workpiece section which is being machined is variable, wherein adjustment of the sensing means (10) is preferably effected by means of a spindle adjustment and/or a C axis adjustment and/or an eccentric adjustment and/or a sensing means diameter adjustment and/or a pneumatic cylinder adjustment and/or an electric linear actuator adjustment.

4. Apparatus according to any of the preceding claims, **characterised in that** the apparatus further has an additional machining unit (15) with a second machining tool (16), in particular a milling tool, and preferably a sensing means for machining an edge of the workpiece (2) and a contact pressure device (6) for pressing the workpiece (2) against a reference means (3).

5. Apparatus according to any of the preceding claims, **characterised in that** the finishing unit (4) is CNC-controlled.

6. Apparatus according to any of the preceding claims, **characterised in that** the apparatus has a conveying device (3), in particular a continuous conveying device, for bringing about a relative movement between finishing unit (4) and workpiece (2).

7. Method for machining the edges of a workpiece (2), in particular for machining the edges of a workpiece surface and particularly preferably a narrow side of a workpiece (2) provided with an edge strip, wherein the workpiece (2) is preferably in at least one section made from wood, derived timber products, plastic or the like, using an apparatus according to any of claims 1 to 6, having the steps of:
providing a workpiece (2) to be machined;
machining first, second and third workpiece edges with the finishing unit (4);
machining a fourth workpiece edge.

8. Method according to claim 7, wherein the method further comprises:
measuring a workpiece thickness with the measuring device (5);
controlling delivery of the first machining tool (7) to a workpiece section which is being machined with the control device, taking the measurement of the measuring device (5) into consideration.

9. Method according to claim 8 using an apparatus according to any of claims 2-6, **characterised in that** the sensing means (10) of the reference device is used for machining the first and third workpiece edges, and the measuring device (5) of the reference device for machining the second workpiece edge.

10. Method according to any of claims 7-9, **characterised in that** the fourth workpiece edge is machined with the finishing unit (4).

11. Method according to any of claims 7-9 using an apparatus according to any of claims 4-6, **characterised in that** the workpiece is pressed against a reference means by the contact pressure device (6), and the fourth workpiece edge which forms the lower side of the workpiece is machined with the additional machining unit (15).

12. Method according to any of claims 7-9 using an apparatus according to any of claims 4-6, **characterised in that** the fourth workpiece edge which forms the upper side of the workpiece is machined with the additional machining unit (15) which has a sensing means.

13. Method according to any of claims 7-10 using an apparatus according to any of claims 2-6, **characterised in that** the sensing means (10) of the reference device is used to machine all four workpiece edges, and the sensing means is adjusted between machining the first and second workpiece edges, so that the two workpiece edges are machined with a different tool delivery to the workpiece section which is being machined at any given time.

14. Method according to any of claims 7 to 13, **characterised in that** the workpiece (2) is machined continuously, and the finishing unit (4) travels with the workpiece (2) during machining of the first and third workpiece edges.

## Revendications

1. Dispositif pour l'usinage de chant d'une pièce (2), en particulier pour l'usinage de chant d'une surface de pièce et de manière particulièrement préférée d'une tranche de pièce, muni d'une alaise de chant, d'une pièce, la pièce (2) étant constituée de manière préférée au moins par endroits de bois, de matériaux dérivés du bois, de plastique ou similaire, comprenant :
un module de post-usinage (4) pourvu d'un premier outil d'usinage (7), en particulier d'un outil de fraisage, pour usiner un chant de pièce ;
un système de référence pour fixer une position de référence pour le positionnement d'approche du premier outil d'usinage (7) par rapport à une partie de pièce se trouvant en cours d'usinage ;
le module de post-usinage (4) et le système de référence étant mis au point pour pouvoir usiner au moins deux chants de la pièce (2) avec un débord de chant différent par rapport à la surface de pièce respectivement adjacente ;
**caractérisé en ce que**
le système de référence présente un système de mesure (5) pour mesurer une épaisseur d'usine et un système de commande pour commander une approche du premier outil d'usinage (7) vers une partie de pièce se trouvant en cours d'usinage en tenant compte de la mesure du système de mesure (5).

2. Dispositif selon la revendication 1, **caractérisé en ce que** le système de référence présente un moyen palpeur (10), en particulier un rouleau palpeur, au moyen duquel une position d'approche prédéterminée du premier outil d'usinage (7) par rapport à la partie de pièce se trouvant en cours d'usinage peut être atteinte.

3. Dispositif selon la revendication 2, **caractérisé en ce que** le moyen palpeur (10) peut être ajusté de telle sorte que la position d'approche du premier outil d'usinage (7) par rapport à la partie de pièce se trouvant en cours d'usinage est modifiable, l'ajustement de moyen palpeur s'effectuant de manière préférée par l'intermédiaire d'un ajustement de vis sans fin et/ou d'un ajustement d'axe C et/ou d'un ajustement d'excentrique et/ou d'un ajustement de diamètre de moyen palpeur et/ou d'un ajustement de cylindre pneumatique et/ou d'un ajustement d'actionneur linéaire électrique.

4. Dispositif selon l'une quelconque des revendications précédentes, **caractérisé en ce que** le dispositif présente en outre un autre module d'usinage (15) pourvu d'un deuxième outil d'usinage (16), en particulier d'un outil de fraisage, et de manière préférée d'un moyen palpeur pour usiner un chant de la pièce (2), et un système de poussée (6) pour pousser la pièce (2) contre un moyen de référence (3).

5. Dispositif selon l'une quelconque des revendications précédentes, **caractérisé en ce que** le module de post-usinage (4) est un module à commande numérique par ordinateur (CNC).

6. Dispositif selon l'une quelconque des revendications précédentes, **caractérisé en ce que** le dispositif présente un système de transport (3), en particulier un système de transport continu, pour entraîner un déplacement relatif entre le module de post-usinage (4) et la pièce (2).

7. Procédé pour l'usinage de chant d'une pièce (2), en particulier pour l'usinage de chant d'une surface de pièce et de manière particulièrement préférée d'une tranche de pièce, muni d'une alaise de chant, d'une pièce (2), la pièce (2) étant constituée de manière préférée au moins par endroits de bois, de matériaux dérivés de bois, de plastique ou similaire, en utilisant un dispositif selon l'une quelconque des revendications 1 à 6, comprenant les étapes suivantes :
la préparation d'une pièce (2) à usiner;
l'usinage d'un premier, deuxième et troisième chant de pièce avec le module de post-usinage (4) ;
l'usinage d'un quatrième chant de pièce.

8. Procédé selon la revendication 7, le procédé comprenant en outre :
la mesure d'une épaisseur de pièce avec le système de mesure (5) ;
la commande de l'approche du premier outil d'usinage (7) vers une partie de pièce se trouvant en cours d'usinage avec le système de commande en tenant compte de la mesure du système de mesure (5).

9. Procédé selon la revendication 8 en utilisant un dispositif selon l'une quelconque des revendications 2 à 6, **caractérisé en ce que** le moyen palpeur (10) du système de référence est utilisé pour l'usinage du premier et du troisième chant de pièce, et **en ce que** le système de mesure (5) du système de référence est utilisé pour l'usinage du deuxième chant de pièce.

10. Procédé selon l'une quelconque des revendications 7 à 9, **caractérisé en ce que** le quatrième chant de pièce est usiné avec le module de post-usinage (4).

11. Procédé selon l'une quelconque des revendications 7 à 9 en utilisant un dispositif selon l'une quelconque des revendications 4 à 6, **caractérisé en ce que** la pièce est poussée contre un moyen de référence par le système de poussée (6), et **en ce que** le quatrième chant de pièce, qui constitue le côté inférieur de pièce, est usiné avec l'autre module d'usinage (15).

12. Procédé selon l'une quelconque des revendications 7 à 9 en utilisant un dispositif selon l'une quelconque des revendications 4 à 6, **caractérisé en ce que** le quatrième chant de pièce, qui constitue le côté supérieur de pièce, est usiné avec l'autre module d'usinage (15), qui présente un moyen palpeur.

13. Procédé selon l'une quelconque des revendications 7 à 10 en utilisant un dispositif selon l'une quelconque des revendications 2 à 6, **caractérisé en ce que** le moyen palpeur (10) du système de référence est utilisé pour l'usinage de la totalité des quatre chants de pièce, et **en ce qu'**il est ajusté entre un usinage du premier et du deuxième chant de pièce de telle sorte que les deux chants de pièce sont usinés avec une approche d'outil différente vers la partie de pièce se trouvant respectivement en cours d'usinage.

14. Procédé selon l'une quelconque des revendications 7 à 13, **caractérisé en ce que** la pièce (2) est usinée dans le procédé continu, et **en ce que** le module de post-usinage (4) se déplace conjointement avec la pièce (2) au cours des usinages du premier et du troisième chant de pièce.
